# EUROPÄISCHE PATENTANMELDUNG

(11) **EP 0 654 388 A1**
(43) Veröffentlichungstag der Anmeldung: **24.05.1995**
(21) Anmeldenummer: 94203364.8
(22) Anmeldetag: 18.11.1994
(51) Int. Cl.: B61B 12/00

(54) **Einholvorrichtung für Bergungssysteme an Seilbahnanlagen**

(30) Priorität: 19.11.1993 IT BZ930056
(71) Anmelder: GEBRUEDER ROECK OHG - SNC D. SIMON ROECK, I-39040 Racines (Bolzano) (IT)
(72) Erfinder: Czaloun, Giovanni Guntero, I-39040 Castelrotto (Bolzano) (IT)
(74) Vertreter: Faraggiana, Vittorio, Dr. Ing.

(57) **Zusammenfassung**

Es wird eine Einholvorrichtung für Rettungssysteme an Seilbahnanlagen mit Fördermitteln beschrieben.

Erfindungsgemäß besteht die Vorrichtung aus:
- einer Halterung (4), die einem der Fördermittel befestigt werden kann,
- mindestens einer Führungsrolle (15, 16), die drehbar von der Halterung (4) getragen wird,
- einem biegsamen Faden (18), von dem ein mittiger Abschnitt von der mindestens einen Führungsrolle (15, 16) getragen wird und von dessen Stränge (19, 20) mindestens einer nach der mindestens einen Rolle (15, 16) auf einer Wickelrolle (21, 22) gewickelt ist,
- einer Abstützung (24), die mit der Halterung (4) derart verbunden ist, daß die Wickelrollen (21, 22) in eine stabile Stellung gebracht und diese so befreit werden, daß sie mit Abwicklung des Fadentrums (19, 20) derart nach unten fallen, daß bis zum Erdboden ein Doppelfaden gebildet wird.

## Beschreibung

Die vorliegende Erfindung bezieht sich auf eine Einholvorrichtung für Bergungssysteme an Seilbahnanlagen, gemäß dem Oberbegriff des Anspruchs 1.

Es sind verschiedene Systeme zur Bergung von Peronen aus Kabinen an Seilbahnanlagen bekannt. Unter diesen sind die folgenden zu nennen.

So sind beispielsweise an den Stützen der Seilbahnanlagen Bergungswinden fest eingebaut. Mittels dieser Winden wird ein Rettungsmann längs des Zug-Tragseils der Seilbahnanlage in Richtung der Kabinen talwärts herabgelassen, wo aus der vom Rettungsmann erreichten Kabine die Fahrgäste mittels eines Abseilgerätes herkömmlicher Art bis zum Boden herabgeseilt werden.

Bei dem von den Bergrettungsdiensten bevorzugten System, das eine wie oben angegebene Betriebsweise besitzt, läßt sich der Rettungsmann von einer Stütze aus mittels eines Kletterseils und einer Seilscheibe längs des Zug-Tragseils bis zur Kabine abseilen. Die Abseilung der Fahrgäste erfolgt wie beim zuerst beschriebenen System.

In einem noch weiteren System wird von der Stütze auf dem Zug-Tragseil über ein Doppelseil eine Seilscheibe von einem Rettungsmann vom Erdboden aus herabrollen gelassen, der die Seilscheibe bis zur Kabine begleitet, wobei er sich am Erdboden selbst fortbewegt. Nachfolgend wird ein Rettungsmann von zwei bis drei Personen auf diesem Doppelseil bis zur Kabine hinaufgezogen. Die Abseilung der Fahrgäste erfolgt wie zuerst beschrieben. Natürlich können die Rettungsmänner auch von einem Hubschrauber zur Kabine gebracht werden, um das Abseilen auf herkömmliche Art auszuführen. Schließlich ist auch ein System bekannt, bei dem ein Rettungsmann bis zur Kabine mittels einer von Riemen gesicherten Tragfläche gebracht wird. Diese Tragfläche wird von den zu rettenden Fahrgästen bestiegen, die dann zusammen mit dem Rettungsmann auf den Boden gebracht werden. Allen diesen bekannten Systemen ist gemeinsam, daß sie beträchtliche Rettungszeiten mit einem hohen Risiko für die Unversehrtheit der Rettungsmänner selbst betragen.

Die Aufgabe der vorliegenden Erfindung ist deshalb die, die Zeiten für das Einschreiten zur Rettung mit einem Minimum an Risiko für die Rettungsmänner und mit der Verwendungsmöglichkeit auch von Rettungsgeräten herkömmlicher Art auf ein Minimum herabzusetzen.

Diese Aufgabe wird erfindungsgemäß bei einer Einholvorrichtung durch die Merkmale des kennzeichnenden Teils des Anspruchs 1 gelöst.

Es ist anzumerken, daß jede Kabine einer Seilbahnanlage mit einer Einholvorrichtung versehen ist, die das Einholen eines Kletterseils vom Boden aus erlaubt, um es bis zur Kabine zu ziehen. Dieses Seil kann klarerweise als Halter für ein jegliches Rettungsgerät herkömmlicher Art verwendet werden, wie z.B. einen angetriebenen Rettungskorb, um den Korb in die Nähe der Kabine zu bringen, wobei z.B. die zu rettenden Fahrgäste in Gruppen zu zwei bis drei Personen abgeseilt werden können.

In einer ersten Ausführungsform ist die Einholvorrichtung in einem an der Aufhängung einer Kabine verschwenkbar angelenkten Arm angebracht, an die er normalerweise senkrecht in angehobener Stellung anliegt. So wird bei einer Rettung dieser Arm der Vorrichtung durch Einwirken auf einen Hebel verschwenkt, der in der Kabine derart angebracht ist, daß der Arm in eine horiziontale Stellung fällt, in der zwei Wickelrollen auf den Erdboden fallen.

Weitere Merkmale und Vorteile der vorliegenden Erfindung werden nachstehend mit Bezug auf die Figuren der beigelegten Zeichnung näher erläutert, die ein bevorzugtes Ausführungsbeispiel darstellt. In der Zeichnung zeigen,
- Figur 1: eine Seilbahnkabine mit einer Aufhängung, an der die erfindungsgemäße Einholvorrichtung angebracht ist, in Ansicht in Laufrichtung der Kabine, mit einem Gerät zu Rettung von Personen,
- Figur 2: eine erfindungsgemäße Einholvorrichtung, in teilweise aufgebrochener Ansicht, und
- Figur 3: dieselbe Einholvorrichtung in teilweise aufgebrochener Draufsicht.

Wie in Figur 1 dargestellt, ist an einer Aufhängung 1 einer Kabine 2 ein im allgemeinen mit der Bezugsziffer 3 bezeichnete Einholvorrichtung angebracht.

Die Einholvorrichtung 3 besteht aus einem gehäuseförmigen Arm 4, dessen ein Ende über eine Hülse 5 an einem Bolzen 6 drehbar angelenkt ist, der an einer Platte 7 festliegt, die über Zugstäbe 8 mit einer Gegenplatte 9 an der Aufhängung 1 festgespannt ist. Das andere Ende des Arms 4 ist hingegen mit einem Bolzen 10 versehen, an dem das eine Ende eines Seils 11 befestigt ist, dessen anderes Ende an einem Bolzen 12 befestigt ist, der mit Abstand vom Bolzen 6 oben an der Aufhängung 1 festliegt. Die Länge des Seils 11 ist derart bemessen, daß es vollständig gespannt und tragend ist, sobald der Arm 4 sich in horiziontaler Stellung befindet.

Wie aus Figur 2 und 3 hervorgeht, weist der gehäuseförmige Arm 4 zwei zueinander parallele Seitenwände 13 und 14 auf, die zwei zueinander beabstandete Kehlrollen 15 und 16 tragen, die zueinander parallele Drehachsen aufweisen. Auf den beiden Rollen 15 und 16 liegt der mittlere Bereich 17 eines biegsamen Fadens 18 auf, der teilweise mit seinen Strängen 19 und 20 um die Rolle 15 bzw. die Rolle 17 gewickelt ist. Jeder Strang 19, 20 ist schließlich auf einer entsprechenden von einer Hülse 23 getragenen Wickelrolle 21 und 22 aufgewickelt.

Jede Wickelrolle 21, 22 liegt in der Nähe der entsprechenden Rolle 15 und 16, bevorzugterweise zwischen den Rollen 15 und 16, auf dem Boden des Arms 4 auf, der durch einen in 25 am Arm 4 in der Nähe seiner Anlenkung an der Aufhängung 1 angelenkten Deckel 24 gebildet wird, wobei der Deckel, im nicht betätigten Zustand, über ein Magnet 26 an seinem freien Ende in Schließstellung gehalten wird. Innen ist der Deckel 24 mit Anschlägen 27 und 28 versehen, die die Verschiebung der Wickelrollen 21 und 22 auf dem Deckel selbst begrenzen. Innen ist der Deckel 24 überdies, in der Nähe seines Scharniers 25, mit einer Stange 29 versehen, die mit dem restlichen Boden 30 des Arms 4 anschlägt, wenn der Deckel geschlossen ist, womit eine Rastnase 31 auf der Deckwand des Arms 4 anschlägt, wenn der Deckel 24 in einer um 90° verschwenkte Stellung offen ist.

An der Aufhängung 1 ist ein nicht gezeigter Riegel, z.B. ein Haken vorgesehen, der dazu bestimmt ist, den Arm 4 auf entriegelbare Weise an die Aufhängung in einer im wesentlichen senkrechten Stellung zu binden. Zweckmäßigerweise ist in der Kabine eine nicht gezeigte Betätigungsvorrichtung vorgesehen, z.B. in der Form eines Hebels, die z.B. über ein Kabel mit dem Riegel übertragungsmäßig verbunden ist: Wird die Betätigungsvorrichtung in Gang gesetzt, befreit sich der Arm von der Aufhängung und wird in seine horizontale Stellung verschwenkt, in der er schlagartig vom Seil 11 angehalten wird: Die Anhaltekraft ist größer als die Schließkraft des Magnetes 26, sodaß der Deckel 24 sich öffnet, wobei den Wickelrollen 21 und 22 die Möglichkeit gegeben wird, nach unten zu fallen. Die Stränge 19 und 20 des Fadens 18 werden von den jeweiligen Wickelrollen 21 und 22 abgewickelt, wobei der mittige Bereich 17 rittlings auf den Rollen 15 und 16 liegt. Die Wickelrollen 21 und 22 erreichen den Erdboden und an einem der Stränge 19 bzw. 20 wird beispielsweise durch einen Schnellverschluß ein übliches Kletterseil 32 angehängt. Wird von Hand aus der andere Strang 20 bzw. 19 des Fadens 18 gezogen, so wird das Seil 32 zuerst mit einem seiner Enden hochgezogen und um die Rollen 15 und 16 geführt, um es mit diesem Ende wieder auf den Erdboden zu bringen: So werden beide Fadenstränge eines leichten und nicht störenden Hilfsfadens durch ein starkes Seil ersetzt, das auch beträchtliche Gewichte anzuheben imstande ist. Wird nämlich an den Seilsträngen 32 beispielsweise ein Korb 33 angehängt und das Seil von Hand aus oder durch einen Motor auf herkömmliche Art und Weise bewegt, läuft es an den Rollen 15, womit der z.B. von einer Rettungsperson belegte Korb angehoben wird. Sobald der Korb sich vor der Tür der Kabine befindet, können z.B. zwei bis drei Fahrgäste im Korb aufgenommen werden, um sie darauf auf den Erdboden herabzuseilen. Diese Vorgangsweise wird wiederholt, bis alle Fahrgäste einer Kabine auf dem Erdboden angelangt sind. Dasselbe gilt auch für andere Kabinen.

## Patentansprüche

1. Einholvorrichtung für Rettungssysteme an Seilbahnanlagen mit Fördermitteln, dadurch gekennzeichnet, daß sie besteht aus:
- einer Halterung (4), die am Fördermittel befestigt werden kann,
- mindestens einer Führungsrolle (15, 16), die drehbar von der Halterung (4) getragen wird,
- einem biegsamen Faden (18), von dem ein mittiger Abschnitt von der mindestens einen Führungsrolle (15, 16) getragen wird und von dessen Stränge (19, 20) mindestens einer nach der mindestens einen Rolle (15, 16) auf einer Wickelrolle (21, 22) gewickelt ist,
- einer Abstützung (24), die mit der Halterung (4) derart verbunden ist, daß die Wickelrollen (21, 22) in eine stabile Stellung gebracht und diese so befreit werden, daß sie mit Abwicklung der Fadenstränge (19, 20) derart nach unten fallen, daß bis zum Erdboden ein Doppelfaden gebildet wird.

2. Vorrichtung nach Anspruch 1, dadurch gekennzeichnet, daß die Fördermittel Kabinen (2) für den Transport von Personen sind.

3. Vorrichtung nach den vorstehenden Ansprüchen, dadurch gekennzeichnet, daß die Halterung durch einen an der Aufhängung (1) der Fördermittel (2) angelenkten Arm (4) gebildet wird, wobei betätigbare Klemmmittel vorgesehen sind, um den Arm (4) in der stabilen Stellung der Wickelrollen (21, 22) zu halten und die Verschwenkbewegung des Arms (4) in eine Stellung zu ermöglichen, in der die beiden Wickelrollen (21, 22) sich von der Abstützung (24) befreien, um unter Ausbildung des Doppelfadens nach unten zu fallen.

4. Vorrichtung nach Anspruch 3, dadurch gekennzeichnet, daß der Arm (4) gehäuseförmig mit einer deckelförmigen Bodenwandung ausgebildet ist, die die Abstützung bildet und am Arm (4) in einem außerhalb der Rollen (15, 16) liegenden Bereich derart angelenkt ist, daß den Wickelrollen (21, 22) der Durchgang ermöglicht wird, sobald der Deckel geöffnet ist.

5. Vorrichtung nach Anspruch 3, dadurch gekennzeichnet, daß die Klemmittel durch einen Haken gebildet werden, der über ein Kabel durch einen in der Kabine vorgesehenen Hebel betätigbar ist.

6. Vorrichtung nach Anspruch 1, dadurch gekennzeichnet, daß zwei Führungsrollen (15, 16) vorgesehen sind.

7. Vorrichtung nach Anspruch 1, dadurch gekennzeichnet, daß beide Fadenstränge (19, 20) jeweils auf einer Wickelrolle (21, 22) aufgewickelt sind.

8. Vorrichtung nach Anspruch 1, dadurch gekennzeichnet, daß ein Fadenstrang (19 bzw. 20) auf einer Wickelrolle (21 bzw. 22) aufgewickelt ist und am anderen Fadenstrang (20 bzw. 19) ein Gegengewicht angehängt ist.

9. Vorrichtung nach den vorstehenden Ansprüchen, dadurch gekennzeichnet, daß mit einem der Fadenstränge ein Seil, beispielsweise ein Kletterseil verbunden wird, um es mindestens um eine Rolle herumzuführen, um so an den beiden Enden des Seils einen Korb, eine Tragfläche, usw. zur Rettung anzuhängen.
